# EUROPÄISCHE PATENTSCHRIFT

(11) **EP 2 576 221 B1**
(45) Veröffentlichungstag und Bekanntmachung des Hinweises auf die Patenterteilung: **19.03.2014**
(21) Anmeldenummer: 12717770.7
(22) Anmeldetag: 03.05.2012
(51) Int. Cl.: B41F 31/00, B41F 31/26

(54) **ROTATIONSDRUCKMASCHINE MIT EINEM FORMZYLINDER UND EINEM AN DIESEN FORMZYLINDER ANGESTELLTEN FARBWERK**
ROTARY PRINTING MACHINE HAVING A FORME CYLINDER AND AN INKING UNIT POSITIONED ON SAID FORM CYLINDER
PRESSE ROTATIVE EQUIPEE D'UN CYLINDRE GRAVE ET D'UN MECANISME D'ENCRAGE INSTALLE SUR LEDIT CYLINDRE GRAVE

(30) Priorität: 29.06.2011 DE 102011078283
(43) Veröffentlichungstag der Anmeldung: 10.04.2013
(73) Patentinhaber: Koenig & Bauer Aktiengesellschaft, 97080 Würzburg (DE)
(72) Erfinder: FISCHER, Michael Heinz, 97080 Würzburg (DE); MASUCH, Bernd, Kurt, 97273 Kürnach (DE)
(86) Internationale Anmeldenummer: PCT/EP2012/058067
(87) Internationale Veröffentlichungsnummer: WO 2013/000602

(56) Entgegenhaltungen:
- EP-A2- 0 103 680
- EP-A2- 1 946 924
- WO-A1-2005/037555
- DE-A1- 10 214 989
- DE-A1- 19 514 538
- DE-A1-102008 000 257
- US-A- 4 197 798
- US-A1- 2003 167 948

## Beschreibung

Die Erfindung betrifft eine Rotationsdruckmaschine mit einem Formzylinder und einem an diesen Formzylinder angestellten Farbwerk gemäß dem Oberbegriff des Anspruches 1.

Durch die EP 1 946 924 A2 ist eine Rotationsdruckmaschine mit einem Formzylinder und einem an diesen Formzylinder angestellten Farbwerk bekannt, wobei das Farbwerk einen Walzenzug mit einer Filmwalze aufweist, wobei das Farbwerk in Axialrichtung der Filmwalze mehrere nebeneinander angeordnete Farbzonen aufweist, wobei eine Mantelfläche der Filmwalze eine durch Rillen gebildete regelmäßige Struktur aufweist, wobei die Struktur der Mantelfläche der Filmwalze durch mehrere mit Bezug auf eine Rotationsachse der Filmwalze rechtssteigende geradlinig parallel zueinander verlaufende Rillen und durch mehrere mit Bezug auf die Rotationsachse der Filmwalze linkssteigende geradlinig parallel zueinander verlaufende Rillen ausgebildet ist, wobei mehrere der rechtssteigenden Rillen und mehrere der linkssteigenden Rillen einander kreuzend angeordnet sind, wobei von Rillen zumindest teilweise begrenzte, jeweils einen Teil der Mantelfläche der Filmwalze bildende Flächen in ihrer Summe mit Bezug auf die als geschlossene Hüllfläche angenommene Mantelfläche der Filmwalze einen Traganteil von 5% bis 15% ausbilden.

Durch die DE 10 2004 040 150 A1 ist eine Rotationsdruckmaschine mit einem Formzylinder und einem an diesen Formzylinder angestellten Farbwerk bekannt, wobei das Farbwerk einen eine Filmwalze und mindestens eine weitere Walze aufweisenden Walzenzug aufweist, wobei dieser Walzenzug entlang eines dem Transport von Druckfarbe dienenden, sich von der Filmwalze zum Formzylinder erstreckenden Transportweges höchstens fünf Nippstellen aufweist.

Ein Farbwerk mit höchstens fünf Nippstellen im Walzenzug für zum Formzylinder zu transportierende Druckfarbe wird auch als ein Kurzfarbwerk bezeichnet. Unter einer Nippstelle wird ein sich im Wesentlichen in Axialrichtung einer Walze erstreckender meist streifenförmiger, zumindest aber linienförmiger Kontaktbereich zwischen einer Walze und einer zu dieser Walze benachbarten anderen Walze oder zwischen einer Walze und dem Formzylinder verstanden, wobei in diesem Kontaktbereich unter Berücksichtigung des Spaltgesetzes in dem Farbwerk Druckfarbe von der einen Walze auf die benachbarte andere Walze oder auf den Formzylinder übertragen wird oder zumindest übertragbar ist. Wenn in einem Kurzfarbwerk eine Walze, insbesondere eine Filmwalze mit einer an deren Mantelfläche ausgebildeten Struktur im Einsatz ist oder zum Einsatz gebracht wird, dann hat dies den Nachteil, dass in dem kurzen Walzenzug mit höchstens fünf Nippstellen zu transportierende Druckfarbe nicht ausreichend geglättet und vergleichmäßigt wird und sich deshalb die Struktur der Mantelfläche der im Walzenzug am Transport der Druckfarbe beteiligten Walze, insbesondere Filmwalze, beim Einfärben des Formzylinders, d. h. insbesondere beim Einfärben von mindestens einer auf dem Formzylinder angeordneten Druckform, zumindest noch teilweise abbildet, was sich in dem von der Rotationsdruckmaschine ausgeführten Druckprozess auf die Qualität der herzustellenden Druckerzeugnisse negativ auswirkt. In einem Farbwerk mit einem Walzenzug von mehr als fünf Nippstellen ist eine Vergleichmäßigung eines vom Farbkasten kommenden Farbfilms bedeutend einfacher zu bewerkstelligen. Aufgrund der geringen Walzenzahl ist in einem Kurzfarbwerk vergleichsweise auch nur wenig Druckfarbe speicherbar, so dass ein Kurzfarbwerk im Druckprozess sehr viel empfindlicher auf eine unzureichende Bereitstellung von Druckfarbe reagiert als ein Farbwerk mit einem langen Walzenzug. Bei einem Kurzfarbwerk bestehen demnach besondere Herausforderungen, um qualitativ hochwertige Druckerzeugnisse herzustellen.

Durch die DE 10 2004 057 142 A1 ist bekannt, in einem Kurzfarbwerk eine zwischen einem Farbduktor und einer anderen Farbwerkswalze eine hin und her pendelnde Heberwalze einzusetzen, jedoch hat sich gezeigt, dass bei einer schnell laufenden Rotationsdruckmaschine mit einer hohen Drehzahl der im Walzenzug dieses Farbwerks angeordneten Walzen eine Heberwalze durch ihre ruckartige Bewegung Schwingungen erzeugt, die sich gleichfalls negativ auf die Qualität der in dem von der Rotationsdruckmaschine ausgeführten Druckprozess herzustellenden Druckerzeugnisse auswirken.

Durch die EP 1 543 969 A1 ist bekannt, in einem Kurzfarbwerk eine Rasterwalze anzuordnen, wobei diese Rasterwalze an ihrer Mantelfläche eine regelmäßige Struktur aufweist. Die Aufgabe einer Rasterwalze besteht darin, mit an ihrer Mantelfläche ausgebildeten Vertiefungen aus einer Druckfarbe bereitstellenden Rakelkammer Druckfarbe zu schöpfen und in den Walzenzug des Kurzfarbwerks einzuspeisen, wobei sich die Rakelkammer parallel zur Rasterwalze über die gesamte für den Druckprozess relevante axiale Länge der Rasterwalze erstreckt. Die an der Mantelfläche ausgebildeten Vertiefungen der Rasterwalze werden im Druckprozess bei einer Rotation der Rasterwalze fortlaufend mit Druckfarbe gefüllt, wobei überschüssige, d. h. ein Schöpfvolumen der Vertiefungen der Rasterwalze übersteigende Druckfarbe durch die an die Mantelfläche der Rasterwalze angestellte Rakel der Rakelkammer von dieser Mantelfläche der Rasterwalze abgerakelt und i. d. R. der Rakelkammer wieder zugeführt wird. Die Rakel der Rakelkammer erstreckt sich dabei ebenso wie die Rakelkammer selbst gleichmäßig über die gesamte für den Druckprozess relevante axiale Länge der Rasterwalze. Besonders verschleißfeste Ausgestaltungen der Mantelfläche einer Rasterwalze sind in der DE 10 2005 062 204 A1 beschrieben.

Für viele Anwendungen ist es jedoch wünschenswert, eine Rotationsdruckmaschine anstelle mit einer Rasterwalze und einer Rakelkammer mit einem in Axialrichtung der einzufärbenden Rotationskörper eine Vielzahl von Farbzonen aufweisenden Farbwerk auszustatten, so dass die durch den Walzenzug des Farbzugs zu transportierende Druckfarbe zonenweise dosierbar ist. In einem solchen Fall ist im betreffenden Farbwerk ein Farbkasten vorgesehen, welcher in Axialrichtung eines an diesen Farbkasten angestellten Farbduktors mehrere, z. B. zwanzig, dreißig oder mehr nebeneinander, d. h. aneinandergereiht angeordnete, jeweils selektiv einstellbare Dosierelemente, so genannte Farbmesser aufweist. Dies ist in Verbindung mit einem eine Filmwalze aufweisenden Farbwerk aus der DE 10 2009 001 475 A1 bekannt.

Durch die WO 2007/077053 A1 ist bekannt, in einem Filmfarbwerk, d. h. in einem Farbwerk mit einer Filmwalze, diese Filmwalze benachbart und achsparallel zum Farbduktor dieses Farbwerks anzuordnen, wobei zwischen der Mantelfläche der Filmwalze und der Mantelfläche des Farbduktors ein sich in deren Axialrichtung erstreckender Spalt ausgebildet ist, wobei dieser Spalt eine Spaltweite im Bereich z. B. zwischen 0,05 mm und 0,1 mm aufweist. Die Mantelfläche der Filmwalze und die Mantelfläche des Farbduktors stehen somit nicht in einem direkten Berührungskontakt, sondern auf der Mantelfläche des Farbduktors aufgetragene Druckfarbe wird im Druckprozess durch die Rotation der Filmwalze von deren Mantelfläche von der Mantelfläche des Farbduktors kontinuierlich abgefräst.

Durch die DE 10 2004 003 424 A1 ist eine Filmwalze für ein Filmfarbwerk einer Druckmaschine bekannt, wobei die Filmwalze zum Farbtransport mit einem Farbduktor zusammenwirkt, wobei zwischen Filmwalze und Farbduktor ein Spalt vorgesehen ist und wobei die Filmwalze an ihrer Umfangsfläche eine regelmäßige Oberflächenstruktur aufweist, mit welcher Druckfarbe aus dem Spalt weitergefördert werden kann.

In der WO 2008/017700 A1 ist eine gummibeschichtete Farbübertragungswalze mit einer ungleichmäßigen Oberflächenstruktur ohne Rillen oder Rauten beschrieben, wobei als Verwendung für diese Walze ein Filmfarbwerk genannt ist.

Durch die EP 2 019 753 B1 ist eine Rotationsdruckmaschine mit einem Farbwerk mit einer Filmwalze bekannt, wobei die Filmwalze eine Mantelfläche mit einer stochastischen Struktur aufweist, d. h. eine Mantelfläche mit einer unregelmäßigen Verteilung von diese Oberfläche strukturierenden Elementen, welche i. d. R. eine ungleichmäßige Form und auch keine bestimmte Vorzugsrichtung aufweisen.

Der Erfindung liegt die Aufgabe zugrunde, eine Rotationsdruckmaschine mit einem Formzylinder und einem an diesen Formzylinder angestellten Farbwerk zu schaffen, wobei auch bei einer Transportgeschwindigkeit des Bedruckstoffes von mindestens 10 m/s oder mindestens 15.000 Bogen/Stunde am Formzylinder eine für die Qualität des herzustellenden Druckerzeugnisses ausreichende Farbmenge in einer für die Qualität des herzustellenden Druckerzeugnisses ausreichend homogenen Oberflächenverteilung bereitgestellt wird.

Die Aufgabe wird erfindungsgemäß durch die Merkmale des Anspruches 1 gelöst.

Die mit der Erfindung erzielbaren Vorteile bestehen insbesondere darin, dass auch in einer schnell laufenden Rotationsdruckmaschine mit einem eine Filmwalze aufweisenden Kurzfarbwerk, d. h. in einem Filmfarbwerk mit höchstens fünf Nippstellen im Walzenzug, für zum Formzylinder zu transportierende Druckfarbe, in welchem eine Schichtdicke der zum Formzylinder zu transportierenden Druckfarbe in einer Vielzahl von Farbzonen jeweils mit einem vorzugsweise fernbetätigbaren Dosierelement einstellbar ist, unter Sicherstellung des entlang des Walzenzuges erfolgenden Transports einer ausreichenden Farbmenge in den jeweiligen Farbzonen eine gute Glättung und damit ein ausreichend gleichmäßiger Farbauftrag auf dem Formzylinder bzw. auf mindestens einer auf dem Formzylinder angeordneten Druckform herstellbar ist. Dies bedeutet, dass sich eine in dem von der Mantelfläche der Filmwalze aufgenommenen Farbauftrag abbildende Struktur der Mantelfläche der Filmwalze während des Transports der Druckfarbe entlang des Walzenzuges spätestens bis zur Übertragung dieser Druckfarbe auf den Formzylinder zumindest bis unterhalb eines für die Qualität des Druckerzeugnisses relevanten Grenzwertes aufgelöst hat. Diese für die Qualität des Druckerzeugnisses erforderliche Auflösung der sich im Farbauftrag abbildenden Struktur ist dadurch möglich bzw. wird dadurch erreicht, dass die sich im Farbauftrag abbildende Struktur der Mantelfläche der Filmwalze als solche sehr fein ausgebildet ist. Bei einem Kurzfarbwerk mit höchstens fünf Nippstellen im Walzenzug bedeutet eine für die Auflösung im Farbauftrag erforderliche Feinheit der Struktur der Mantelfläche der Filmwalze, dass die Mantelfläche dieser Filmwalze Rillen mit einer Rasterfrequenz im Bereich von 5 Linien pro Zentimeter bis 20 Linien pro Zentimeter aufweist, wobei bei der durch diese Rillen gebildeten Struktur die Mantelfläche dieser Filmwalze gleichzeitig einen Traganteil von höchstens 10% aufweist. Der Traganteil gibt das Flächenverhältnis von der gesamten Mantelfläche der Filmwalze zu einer Summe von denjenigen Flächen wieder, welche an der Mantelfläche dieser Filmwalze ausgebildete, von verschiedenen Rillen zumindest teilweise begrenzte Erhebungen ausbilden, d. h. diese Flächen sind jeweils von mindestens einer rechtssteigenden Rille und von mindestens einer linkssteigenden Rille begrenzt. Nur teilweise von Rillen begrenzte bzw. umrandete Erhebungen befinden sich z. B. im jeweiligen Randbereich der Mantelfläche an den beiden stirnseitigen Enden der Filmwalze. Die Rasterfrequenz ist dabei ein Maß für die Abstände dieser Erhebungen, d. h. dieser an der Mantelfläche der Filmwalze ausgebildeten erhabenen Flächen, die in dem aus den linienförmigen sich kreuzenden Rillen gebildeten Netzwerk, d. h. dem Raster, herausstehen. Die Rasterfrequenz legt somit die Aufteilung oder Verteilung bzw. die Anordnung der Erhebungen auf der Mantelfläche der Filmwalze fest. Damit sichergestellt ist, dass eine ausreichende Farbmenge vom Walzenzug zum Formzylinder transportiert wird oder zumindest transportierbar ist, nimmt die Filmwalze an ihren an ihrer Mantelfläche erhabenen Flächen pro Meter ihrer axialen Länge zwischen 50.000 mm³ und 150.000 mm³ Druckfarbe auf, was einem aufgenommenen oder zumindest aufnehmbaren Farbvolumen zwischen 50 ml und 150 ml entspricht.

Trotz der Feinheit der Struktur der Mantelfläche der Filmwalze weist diese eine ausreichend gute Standzeit und Verschleißfestigkeit auf, d. h. mit der erfindungsgemäß ausgebildeten Mantelfläche ist im Druckprozess der Rotationsdruckmaschine eine ausreichend hohe Anzahl an Lastwechseln der Filmwalze realisierbar, was zur Wirtschaftlichkeit dieses Farbwerks und damit letztlich zur Wirtschaftlichkeit der Rotationsdruckmaschine beiträgt. Als ausreichende Anzahl an Lastwechseln wird ein Bereich zwischen 10⁶ und 10⁸ angenommen.

Darüber hinaus werden durch die erfindungsgemäße Ausbildung der Mantelfläche der Filmwalze gerade in einer schnell laufenden Rotationsdruckmaschine häufig auftretendes Farbspritzen und Farbnebeln minimiert. Es wird davon ausgegangen, dass in einer schnell laufenden Rotationsdruckmaschine im Druckprozess ein Bedruckstoff in Form einer Materialbahn mit einer Transportgeschwindigkeit von mindestens 10 m/s durch diese Rotationsdruckmaschine hindurchbewegt wird. Im Falle einer Ausbildung des Bedruckstoffes als Bogen wird davon ausgegangen, dass die schnell laufende Rotationsdruckmaschine im Druckprozess mindestens 15.000 Bogen/Stunde bedruckt.

Ausführungsbeispiele der Erfindung sind in den Zeichnungen dargestellt und werden im Folgenden näher beschrieben.

Es zeigen:
- Fig. 1: ein Kurzfarbwerk einer Rotationsdruckmaschine;
- Fig. 2: einen Längsschnitt einer im Farbwerk gemäß Fig. 1 verwendeten Filmwalze;
- Fig. 3: sechs Beispiele für einen Oberflächenaufbau der vorgenannten Filmwalze;
- Fig. 4: eine perspektivische Darstellung der vorgenannten Filmwalze;
- Fig. 5: einen teilweisen Querschnitt der vorgenannten Filmwalze;
- Fig. 6: sich kreuzende Rillen der vorgenannten Filmwalze;
- Fig. 7: ein Schnittprofil für in Radiusform ausgebildete Flanken der Rillen;
- Fig. 8: ein Schnittprofil für in Evolventenform oder Zykloidenform ausgebildete Flanken der Rillen;
- Fig. 9: ein erster flächiger Ausschnitt aus der Mantelfläche der Filmwalze;
- Fig. 10: ein zweiter flächiger Ausschnitt aus der Mantelfläche der Filmwalze.

Fig. 1 zeigt beispielhaft ein an einen Formzylinder 01 angestelltes als ein Kurzfarbwerk ausgebildetes Farbwerk 02 einer Rotationsdruckmaschine. Die Rotationsdruckmaschine kann als eine Rollenrotationsdruckmaschine oder als eine Bogenmaschine ausgebildet sein. Die Rotationsdruckmaschine führt ihren Druckprozess z. B. in einem Offsetdruckverfahren aus. Der Offsetdruck kann in einem konventionellen, ein Feuchtmittel verwendenden Verfahren oder in einem so genannten wasserlosen Verfahren ohne Verwendung eines Feuchtmittels ausgeführt werden oder zumindest ausführbar sein. Lediglich der Einfachheit halber und ohne Beschränkung auf den so genannten "Trockenoffset" wurde in der Fig. 1 auf die Darstellung eines an den Formzylinder 01 angestellten oder zumindest anstellbaren Feuchtwerks verzichtet. Ebenso wurde darauf verzichtet, in der Fig. 1 einen mit dem Formzylinder 01 zusammenwirkenden Übertragungszylinder und einen an diesen Übertragungszylinder angestellten Gegendruckzylinder darzustellen, wobei ein in der Rotationsdruckmaschine zu bedruckender Bedruckstoff in einem vom Übertragungszylinder und dem Gegendruckzylinder gebildeten Spalt bedruckt wird.

Das in der Fig. 1 dargestellte Farbwerk 02 weist einen Walzenzug mit einer Filmwalze 06 und mit mindestens einer weiteren Walze, vorzugsweise mit mehreren weiteren Walzen auf, wobei der Walzenzug entlang eines dem Transport von Druckfarbe dienenden, sich von der Filmwalze 06 zum Formzylinder 01 erstreckenden Transportweges höchstens fünf Nippstellen A; B; C; D aufweist. In einer bevorzugten Ausführung wird in einem Farbkasten 03 bereitgestellte Druckfarbe selbigem mittels eines rotierenden Farbduktors 04 entnommen. Der Farbkasten 03 weist in Axialrichtung des mit der Filmwalze 06 zusammenwirkenden Farbduktors 04 nebeneinander angeordnet eine Vielzahl von vorzugsweise fernbetätigbar einstellbaren Dosierelementen auf, welche zu einem vorzugsweise steuerbaren Farbdosiersystem gehören, wobei mittels dieser Dosierelemente in nebeneinander angeordneten Farbzonen jeweils eine Schichtdicke der mittels des Walzenzuges zum Formzylinder 01 zu transportierenden Druckfarbe einstellbar ist. Der Farbduktor 04 ist achsparallel zur Filmwalze 06 angeordnet, wobei zwischen einer Mantelfläche der Filmwalze 06 und einer Mantelfläche des Farbduktors 04 ein sich in deren Axialrichtung erstreckender Spalt 07 ausgebildet ist, wobei dieser Spalt 07 eine Spaltweite w im Bereich z. B. zwischen 0,05 mm und 0,1 mm aufweist. In einer alternativen Ausführung ist das Farbwerk 02 als ein Pumpfarbwerk mit einer zonalen Farbzufuhr ausgebildet, bei dem Druckfarbe mittels eines Pumpensystems auf die Mantelfläche des Farbduktors 04 aufgetragen wird.

In dem in der Fig. 1 dargestellten Beispiel steht die Filmwalze 06 an einer ersten Nippstelle A in einem Berührungskontakt zu einer weiteren Farbwerkswalze 08, welche z. B. als eine zentrale Walze ausgebildet ist und von welcher mehrere, z. B. zwei dem weiteren Transport der Druckfarbe dienende Transportwege zum Formzylinder 01 führen. Jeder dieser Transportwege weist z. B. einen Farbreiber 09 und mindestens eine Farbauftragswalze 11 auf, wobei der Farbreiber 09 jeweils in einem durch eine Nippstelle B gegebenen Berührungskontakt an die als eine zentrale Walze ausgebildete Farbwerkswalze 08 angestellt ist. Die jeweilige Farbauftragswalze 11 ist jeweils einerseits in einem durch eine Nippstelle C gegebenen Berührungskontakt an den jeweiligen Farbreiber 09 und andererseits in einem durch eine Nippstelle D gegebenen Berührungskontakt an den Formzylinder 01 angestellt. Der Transport für zum Formzylinder 01 zu transportierende Druckfarbe führt somit für beide in der Fig. 1 dargestellte Transportwege jeweils über höchstens fünf Nippstellen A; B; C; D, wobei an jeder Nippstelle A; B; C; D jeweils unter Berücksichtigung des Spaltgesetzes Druckfarbe von der einen Walze auf die benachbarte andere Walze oder auf den Formzylinder übertragen wird oder zumindest übertragbar ist. Die in der Fig. 1 beispielhaft dargestellten Transportwege betreffen konkret einen ersten Farbzug mit vier Nippstellen und einen zweiten Farbzug mit fünf Nippstellen jeweils zwischen der Filmwalze 06 und dem Formzylinder 01.

Die Mantelfläche zumindest von der mindestens einen Farbauftragswalze 11 oder die jeweilige Mantelfläche von jeder der Farbauftragswalzen 11 ist aus einem Elastomerwerkstoff, z. B. gummiert ausgebildet. Die im Walzenzug außer der Filmwalze 06 für den Transport der Druckfarbe benötigte mindestens eine weitere Walze ist die mindestens eine Farbauftragswalze 11. In dem Farbwerk 02 ist die Filmwalze 06 entweder von der ihr im Walzenzug nachfolgenden Farbwerkswalze 08 - hier der zentralen Walze - friktionsgetrieben oder die Filmwalze 06 ist mit einem Antrieb verbunden, insbesondere mit einem allein ihr zugeordneten Antrieb, wobei dieser Antrieb z. B. als ein zumindest in seiner Drehzahl steuerbarer Elektromotor ausgebildet ist. Alternativ kann die Filmwalze 06 über einen Zahnradzug angetrieben sein, wobei dieser Zahnradzug mit einem Antrieb z. B. für den Formzylinder 01 oder für den mit diesem Formzylinder 01 zusammenwirkenden Übertragungszylinder verbunden ist.

Fig. 2 zeigt einen Längsschnitt durch eine Filmwalze 06, wie diese z. B. in einem in der Fig. 1 dargestellten Farbwerk 02 angeordnet ist oder dort zumindest anordenbar ist. Die Filmwalze 06 weist eine axiale Länge l06 im Bereich z. B. von 1.000 mm bis 2.600 mm, insbesondere im Bereich von 1.300 mm bis 2.400 mm auf. Ihr Außendurchmesser d06 liegt im Bereich z. B. von 80 mm und 300 mm, insbesondere im Bereich von 120 mm und 250 mm. Die Filmwalze 06 weist einen z. B. rohrförmig ausgebildeten Grundkörper 12 aus einem metallischen, z. B. aus Eisen, Stahl, Aluminium oder Kupfer, oder aus einem nicht metallischen Werkstoff, z. B. aus einem Kunststoff, insbesondere aus CFK, auf. Die Mantelfläche der Filmwalze 06 ist vorzugsweise durch eine zumindest auf den Grundkörper 12 aufgebrachte Beschichtung 13 gebildet, wobei diese Beschichtung 13 einlagig oder mehrlagig ausgebildet sein kann. Diese Beschichtung 13 weist in radialer Richtung des Grundkörpers 12 eine Schichtdicke im Bereich z. B. von 0,5 mm bis 2,0 mm auf und liegt vorzugsweise z. B. bei etwa 1 mm. Je dünner die Schichtdicke der Beschichtung 13 ausgebildet ist, desto härter ist der Werkstoff ausgebildet, aus dem diese Beschichtung 13 besteht.

Fig. 3 zeigt in beispielhaft dargestellten Ausschnitten a) bis f) jeweils einen Oberflächenaufbau der Filmwalze 06. Fig. 3a betrifft eine Filmwalze 06 mit einem unbeschichteten Grundkörper 12, wobei dieser Grundkörper 12 z. B. aus Aluminium oder Kupfer besteht. Gemäß Fig. 3b ist auf dem z. B. aus Aluminium oder Kupfer bestehenden Grundkörper 12 der Filmwalze 06 eine insbesondere die Verschleißfestigkeit erhöhende Schutzschicht 14 z. B. aus Aluminiumoxid ausgebildet. In jedem Fall ist die mit Druckfarbe in Berührung kommende Mantelfläche der Filmwalze 06 von der Auswahl des Werkstoffes her in oleophiler, d. h. farbfreundlicher Beschaffenheit ausgebildet. Im Beispiel der Fig. 3c ist der Grundkörper 12 der Filmwalze 06 z. B. aus Eisen, Stahl, Aluminium oder Kupfer ausgebildet, wobei auf diesem Grundkörper 12 eine Beschichtung 13 z. B. aus Rilsan oder Kupfer ausgebildet ist. Auch der in Fig. 3c dargestellte Oberflächenaufbau der Filmwalze 06 kann zusätzlich noch eine insbesondere die Verschleißfestigkeit erhöhende Schutzschicht 14 z. B. aus Aluminiumoxid aufweisen, wie dies in der Fig. 3d dargestellt ist. Wenn der Grundkörper 12 der Filmwalze 06 aus einem nicht metallischen Werkstoff, insbesondere aus einem Kunststoff wie z. B. CFK besteht, ist auf dem Grundkörper 12 vorzugsweise zunächst eine die Haftung erhöhende Schicht 16, ein so genannter Haftvermittler, aufgetragen, bevor darauf - wie bei den vorgenannten Beispielen - eine Beschichtung 13 z. B. aus Rilsan oder Kupfer ausgebildet wird (Fig. 3e). Die die Haftung erhöhende Schicht 16 besteht z. B. aus einem duktilen Metall, welches aus der Gruppe Kupfer, Nickel, Eisen, Blei und Zinn ausgewählt und durch Plasmaspritzen oder Flammspritzen aufgetragen ist, wie eine solche die Haftung erhöhende Schicht 16 z. B. aus DE 10 2005 008 487 B4 bekannt ist. Fig. 3f zeigt dann noch einen z. B. aus CFK bestehenden Grundkörper 12 der Filmwalze 06, auf dem zunächst eine die Haftung erhöhende Schicht 16 und darauf die Beschichtung 13 z. B. aus Rilsan oder Kupfer ausgebildet ist, wobei auf der Beschichtung 13 eine insbesondere die Verschleißfestigkeit erhöhende Schutzschicht 14 z. B. aus Aluminiumoxid aufgetragen ist.

Fig. 4 zeigt in einer vereinfachten, perspektivischen Darstellung die Filmwalze 06, wobei ihre Mantelfläche eine regelmäßige Struktur aufweist. Diese Struktur ist durch mehrere mit Bezug auf eine Rotationsachse 17 der Filmwalze 06 rechtssteigende geradlinig parallel zueinander verlaufende Rillen 18 und durch mehrere mit Bezug auf die Rotationsachse 17 der Filmwalze 06 linkssteigende geradlinig parallel zueinander verlaufende Rillen 19 ausgebildet. Sowohl die rechtssteigenden Rillen 18 als auch die linkssteigenden Rillen 19 weisen jeweils in Axialrichtung der Filmwalze 06 eine regelmäßige Teilung a18 bzw. a19 auf, wobei die Teilung a18 für die rechtssteigenden Rillen 18 und die Teilung a19 für die linkssteigenden Rillen 19 gleich oder ungleich sein können. In einer bevorzugten Ausführung liegt die Teilung a18 für die rechtssteigenden Rillen 18 im Bereich von z. B. 0,5 mm bis 2 mm, vorzugsweise von 1 mm bis 2 mm, und die Teilung a19 für die linkssteigenden Rillen 19 im Bereich von z. B. 0,625 mm bis 2,5 mm, vorzugsweise von 1,25 mm bis 2,5 mm. Durch die jeweils regelmäßige Teilung a18 bzw. a19 sind die Rillen 18; 19 jeweils äquidistant angeordnet. Die rechtssteigenden Rillen 18 weisen bezogen auf die Rotationsachse 17 der Filmwalze 06 einen Winkel α, d. h. einen Steigungswinkel auf, wobei dieser Winkel α im Bereich z. B. von 45° bis 70°, vorzugsweise zwischen 50° und 65° liegt. Die linkssteigenden Rillen 19 weisen bezogen auf die Rotationsachse 17 der Filmwalze 06 gleichfalls einen Winkel β, d. h. einen Steigungswinkel auf, wobei dieser Winkel β gleichfalls im Bereich z. B. von 45° bis 70°, vorzugsweise zwischen 50° und 65° liegt (Fig. 6). Mehrere der rechtssteigenden Rillen 18 und mehrere der linkssteigenden Rillen 19 sind demnach einander kreuzend angeordnet, wobei zwischen einem Paar benachbarter rechtssteigender Rillen 18 und einem Paar benachbarter linkssteigender Rillen 19 jeweils eine Erhebung 21 bzw. eine erhabene Fläche ausgebildet ist, da die Rillen 18; 19 jeweils als Vertiefungen in die Mantelfläche der Filmwalze 06 eingebracht sind. Wie in der einen teilweisen Querschnitt der Filmwalze 06 zeigenden Fig. 5 beispielhaft dargestellt ist, haben die zwischen den Rillen 18; 19 ausgebildeten Erhebungen 21 an einer Hüllfläche 22 der Mantelfläche der Filmwalze 06 in deren Umfangsrichtung eine Breite b21. In Axialrichtung der Filmwalze 06 erstrecken sich die Erhebungen 21 zwischen benachbarten Rillen 18; 19 jeweils über eine Länge 121 (Fig. 4). Durch ihre Länge 121 und Breite b21 spannen die Erhebungen 21 jeweils eine vorzugsweise rautenförmige Fläche auf. Andere Ausbildungen der jeweiligen zur Mantelfläche der Filmwalze 06 gehörenden Fläche von jeder dieser Erhebungen 21 sind z. B. linienförmig oder sogar punktförmig. Eine Summe über alle Flächen der an der Mantelfläche der Filmwalze 06 ausgebildeten Erhebungen 21 wird als der Traganteil dieser Filmwalze 06 bezeichnet. Bezogen auf eine als in sich geschlossen angenommene Hüllfläche 22 der Mantelfläche der Filmwalze 06 beträgt der Traganteil der erfindungsgemäßen Filmwalze 06 höchstens 10%. Um ein Druckerzeugnis mit Druckbildern mit einer hohen Druckqualität, d. h. mit Druckbildern mit scharfen, klaren Konturen erzeugen zu können, ist es vorteilhaft, den Traganteil der Filmwalze 06 möglichst klein auszubilden, insbesondere kleiner als 10%, vorzugsweise geringer als 5%, sogar auch geringer als 1%. Denn durch die Rasterung der Mantelfläche der Filmwalze 06 und gleichzeitiger Ausbildung eines Traganteils von höchstens 10% ist an der Mantelfläche der Filmwalze 06 eine sehr feine Struktur mit an der Mantelfläche der Filmwalze 06 ausgebildeten Erhebungen 21 ausgebildet, wobei die an der Mantelfläche der Filmwalze 06 ausgebildeten Erhebungen 21 mit ihrer jeweiligen Fläche Druckfarbe von dieser Filmwalze 06 auf mindestens eine im Walzenzug nächste Walze oder auf den Formzylinder übertragen. Ein Traganteil von 0% oder weniger bedeutet, dass ein Nennmaß für den Außendurchmesser d06 der Filmwalze 06 unterschritten wird. Daher ist vorgesehen, dass sich der Traganteil der Filmwalze 06 zwar aus dem positiven Prozentbereich kommend der 0%-Grenze nähert, diesen Grenzwert jedoch weder erreicht noch unterschreitet.

Die Rillen 18; 19 weisen in der Querschnittsdarstellung der Filmwalze 06 jeweils eine Breite b18 bzw. b19 sowie eine Rillentiefe t18 bzw. t19 auf, wobei die Rillentiefe t18 bzw. t19 im Bereich z. B. von 0,05 mm bis 0,60 mm, vorzugsweise von 0,15 mm bis 0,40 mm liegt. Die Rillen 18; 19 sind z. B. jeweils als ein in ihrem Querschnitt mit einem Kreisbogen in die Mantelfläche der Filmwalze 06 eintauchendes Kreissegment mit einem Radius R18 bzw. R19 im Bereich z. B. von 0,2 mm bis 1,0 mm ausgebildet. Die von der jeweiligen zum Traganteil beitragenden, zur jeweiligen Erhebung 21 gehörenden Fläche zu der jeweiligen Rille 18; 19 abfallenden Flanken 23 (Fig. 5) können jedoch außer einer Radiusform jeweils auch eine Evolventenform oder eine Zykloidenform aufweisen. Fig. 7 und 8 zeigen für die ansonsten selbe Filmwalze 06 jeweils ein in kartesischen Koordinaten dargestelltes Schnittprofil für in Radiusform (Fig. 7) ausgebildete Flanken 23 der Rillen 18; 19 und für in Evolventenform oder Zykloidenform (Fig. 8) ausgebildete Flanken 23 der Rillen 18; 19, wobei auf der Ordinate des Schnittprofils jeweils die jeweilige Rillentiefe t18 bzw. t19 in Mikrometern aufgetragen ist und entlang der Abszisse die Länge des betreffenden Schnittprofils gleichfalls in Mikrometern, wobei das in den Fig. 7 und 8 gezeigte Schnittprofil jeweils parallel zu einer der Rillen 18; 19 verläuft. Die Flanken 23 der Rillen 18; 19 sind jedoch auch geradflächig ausbildbar, so dass sich für die Rillen 18; 19 in ihrem jeweiligen Querschnitt z. B. eine Rechteckform, eine Dreieckform oder eine Trapezform ergibt. Die Rillen 18; 19 werden an der Mantelfläche der Filmwalze 06 z. B. durch den Bearbeitungsschritt des Drehens oder Fräsens hergestellt.

Fig. 9 und 10 zeigen beispielhaft jeweils einen flächigen Ausschnitt aus der jeweiligen Mantelfläche der Filmwalze 06, wobei sich die beiden Filmwalzen 06 in der Struktur ihrer jeweiligen Mantelfläche unterscheiden. Fig. 9 zeigt Erhebungen 21 mit rautenförmigen Flächen, die in ihrer Summe für diese Filmwalze 06 einen Traganteil von 10% definieren. Fig. 10 zeigt Erhebungen 21 mit eher linienförmigen Flächen, die in ihrer Summe für diese Filmwalze 06 einen Traganteil von 0,5% definieren. Die Teilung a18 für die rechtssteigenden Rillen 18 und die Teilung a19 für die linkssteigenden Rillen 19 sind bei beiden dargestellten Filmwalzen 06 gleich, wobei die jeweilige Axialteilung dieser Rillen 18; 19, d. h. die Teilung a18 oder a19, jeweils z. B. im Bereich von 1 mm bis 1,25 mm liegt. Ebenso sind auch bei beiden dargestellten Filmwalzen 06 der auf die Rotationsachse 17 der Filmwalze 06 bezogene Winkel α für die rechtssteigenden Rillen 18 und der auf die Rotationsachse 17 der Filmwalze 06 bezogene Winkel β für die linkssteigenden Rillen 19 gleich. Unterschiedlich gewählt sind jedoch die jeweiligen Radien R18 bzw. R19 der jeweils kreisbogenförmig ausgebildeten Rillen 18; 19, wobei in der Fig. 10 die Radien R18 bzw. R19 der Rillen 18; 19 jeweils doppelt so groß gewählt sind wie die entsprechenden Radien R18 bzw. R19 der in der Fig. 9 dargestellten Rillen 18; 19.

Unter Berücksichtigung der Anforderungen an eine Filmwalze 06, dass diese Filmwalze 06 pro Meter ihrer axialen Länge l06 eine Farbmenge zwischen 50.000 mm³ und 150.000 mm³ aufnimmt und transportiert und die Mantelfläche dieser Filmwalze 06 ohne Einschränkung ihrer Gebrauchsfähigkeit zwischen 10⁶ und 10⁸ Lastwechsel übersteht, sowie der Tatsache, dass diese Filmwalze 06 in einer schnell laufenden Rotationsdruckmaschine mit einer Transportgeschwindigkeit von mindestens 10 m/s oder mindestens 15.000 Bogen/Stunde verwendet wird, wobei Farbnebeln und Farbspritzen so gering wie möglich zu halten sind, wird vorgeschlagen, das Farbwerk dieser Rotationsdruckmaschine als ein Kurzfarbwerk auszubilden und die eine durch Rillen 18; 19 gebildete Struktur aufweisende Mantelfläche der Filmwalze 06 dieses Kurzfarbwerks mit einem Traganteil von höchstens 10% auszubilden, wobei die Mantelfläche dieser Filmwalze 06 aus einem um so härteren Werkstoff ausgebildet ist, desto geringer der Traganteil dieser Mantelfläche ist. Die Mantelfläche dieser Filmwalze 06 weist eine regelmäßige Struktur auf, die vorzugsweise aus mehreren rechtssteigenden Rillen 18 und mehreren linkssteigenden Rillen 19 gebildet ist, wobei jeweils begrenzt durch ein Paar von rechtssteigenden Rillen 18 und durch ein Paar von linkssteigenden Rillen 19 eine Erhebung 21 mit einer zur Mantelfläche der Filmwalze 06 gehörenden Fläche ausgebildet wird. Die Summe der jeweiligen Fläche aller an der Mantelfläche der Filmwalze 06 ausgebildeten Erhebungen 21 bildet den jeweiligen Traganteil der betreffenden Filmwalze 06. Zur Erfüllung der vorgenannten Anforderungen an eine Filmwalze 06 ist die Mantelfläche der Filmwalze 06 in Abhängigkeit von ihrem Traganteil in einer bestimmten Mindesthärte ausgebildet, wobei die nachfolgenden Angaben zur Härte jeweils in HV10 (Härte Vickers mit einem Prüfmitteldurchmesser von 10 mm) gemäß DIN EN ISO 6507-1 oder DIN 50133 erfolgen. Für die bevorzugte Ausführung der Filmwalze 06 wird davon ausgegangen, dass die rechtssteigenden Rillen 18 einen auf die Rotationsachse 17 der Filmwalze 06 bezogenen Winkel α und die linkssteigenden Rillen 19 einen auf die Rotationsachse 17 der Filmwalze 06 bezogenen Winkel β jeweils im Bereich zwischen 50° und 65° aufweisen, wobei sich der Winkel α für die rechtssteigenden Rillen 18 vom Winkel β für die linkssteigenden Rillen 19 vorzugsweise unterscheidet. Erfindungsgemäß wird bzw. ist die Mantelfläche der Filmwalze je nach ihrem Traganteil unterschiedlich hart ausgebildet, und zwar in der nachfolgend beschriebenen Weise.

Für einen Traganteil im Bereich zwischen größer 0% und bis zu 1% hat die Mantelfläche der Filmwalze 06 eine Härte von mindestens 500 HV10. Diese Oberflächenhärte wird z. B. dadurch erreicht, dass die auf den Grundkörper 12 der Filmwalze 06 aufgebrachte Beschichtung 13 als eine keramische Beschichtung ausgebildet ist. Eine derartige Beschichtung 13 ist z. B. durch Plasmabeschichten aufgebracht. Geeignete Werkstoffe sind z. B. NiCr80/20, Cr₂O₃, Al₂O₃ oder eine Nichtoxidkeramik wie z. B. Si₃N₄. Alternativ ist eine Beschichtung z. B. durch ein PVD-Verfahren (Physical Vapour Deposition) oder ein CVD-Verfahren (Chemical Vapour Deposition) aufgebracht, wobei ein PVD-Verfahren zumindest die Mantelfläche der Filmwalze 06 bis auf 200°C erwärrrt und ein CVD-Verfahren zwischen 600°C und 1000°C Zur Verwendung in einem PVD-Verfahrens oder in einem CVD-Verfahren sind als Werkstoffe insbesondere Nitride geeignet, z. B. TiN, TiAIN, TiCN oder CrN. Es können jedoch auch Karbide wie z. B. DLC (Diamond Like Carbon), DNC, WC/C oder solche komplexen Werkstoffe zum Einsatz gebracht werden, die unter dem Handelsnamen Balinit und Tribocoat bekannt sind. Die erforderliche Oberflächenhärte von mindestens 500 HV10 kann auch dadurch erreicht werden, dass auf der Mantelfläche der Filmwalze 06 z. B. hartanodisiertes Aluminium oder ein Hartmetall aufgetragen ist. Dafür ist z. B. eine chemische Abscheidung von Nickel oder eine galvanische Hartchrombeschichtung geeignet.

Für einen Traganteil im Bereich zwischen größer 1% und bis zu 5% hat die Mantelfläche der Filmwalze 06 eine Härte im Bereich von mehr als 100 HV10 und weniger als 500 HV10. Zur Erreichung dieser Oberflächenhärte ist zumindest die Mantelfläche der Filmwalze 06 z. B. aus einem gehärteten Stahl ausgebildet. Beim Vorliegen geringerer Anforderungen kann die Mantelfläche der Filmwalze 06 auch aus einem niedrig oder unlegierten Stahl wie z. B. St37 ausgebildet sein. Wenn metallische Nichteisenwerkstoffe zum Einsatz gebracht werden sollen, kann die Mantelfläche der Filmwalze 06 z. B. aus Kupfer oder aus einer Aluminiumlegierung wie z. B. AlZnMgCu ausgebildet sein.

Für einen Traganteil im Bereich zwischen mehr als 5% und höchstens 10% hat die Mantelfläche der Filmwalze 06 eine Härte im Bereich von mindestens 30 HV10 bis 100 HV10. Dies bedeutet, dass zur Ausbildung der Mantelfläche der Filmwalze 06, d. h. insbesondere zur Ausbildung von deren Beschichtung 13, z. B. Kunststoffbeschichtungen zum Einsatz gebracht sind. Als Kunststoffe sind z. B. ein Polyamid wie Rilsan oder PI, ABS, CA oder PVC-U geeignet. In bestimmten Fällen ist die Mantelfläche der Filmwalze 06 auch unter Verwendung eines Duroplastes wie z. B. EP oder UP ausgebildet. Die Mantelfläche der Filmwalze 06 kann auch durch ein Elastomer wie z. B. EPDM, BR, PUR oder PU ausgebildet sein. Typische Werkstoffe sind hier Polyurethan oder Hartgummi.

Des Weiteren ist zusätzlich zu der vom Traganteil abhängigen Werkstoffwahl für die Mantelfläche der Filmwalze 06 vorgesehen, die Mantelfläche der Filmwalze 06 in Abhängigkeit von ihrem Traganteil und ihrer in Axialrichtung dieser Filmwalze 06 verlaufenden Teilung a18 bzw. a19 hinsichtlich der Geometriedaten der Rillen 18; 19 unterschiedlich auszubilden.

Bei einem Traganteil zwischen größer 0% und bis zu 1% sowie einer Teilung a18 für die rechtssteigenden Rillen 18 von z. B. 1 mm und bei einer Teilung a19 für die linkssteigenden Rillen 19 von z. B. 1,25 mm beträgt der Radius R18 für die rechtssteigenden Rillen 18 z. B. 0,6 mm bei einer Rillentiefe t18 von 0,20 mm, wobei die linkssteigenden Rillen 19 einen Radius R19 von z. B. 0,8 mm bei einer Rillentiefe t19 von 0,15 mm aufweisen. Ebenso könnte beim selben Traganteil und denselben Teilungen a18; a19 der Radius R18 für die rechtssteigenden Rillen 18 auch z. B. 0,45 mm bei einer Rillentiefe t18 von 0,30 mm betragen, wobei die linkssteigenden Rillen 19 einen Radius R19 von z. B. 0,6 mm bei einer Rillentiefe t19 von 0,22 mm aufweisen.

Bei einem Traganteil zwischen größer 1 % und bis zu 5% sowie einer Teilung a18 für die rechtssteigenden Rillen 18 von z. B. 1 mm und bei einer Teilung a19 für die linkssteigenden Rillen 19 von z. B. 1,25 mm beträgt der Radius R18 für die rechtssteigenden Rillen 18 z. B. 0,6 mm bei einer Rillentiefe t18 von 0,15 mm, wobei die linkssteigenden Rillen 19 einen Radius R19 von z. B. 0,8 mm bei einer Rillentiefe t19 von 0,10 mm aufweisen. Ebenso könnte beim selben Traganteil und denselben Teilungen a18; a19 der Radius R18 für die rechtssteigenden Rillen 18 auch z. B. 0,45 mm bei einer Rillentiefe t18 von 0,22 mm betragen, wobei die linkssteigenden Rillen 19 einen Radius R19 von z. B. 0,6 mm bei einer Rillentiefe t19 von 0,15 mm aufweisen.

Bei einem Traganteil zwischen größer 5% und bis zu 10% sowie einer Teilung a18 für die rechtssteigenden Rillen 18 von z. B. 1 mm und bei einer Teilung a19 für die linkssteigenden Rillen 19 von z. B. 1,25 mm beträgt der Radius R18 für die rechtssteigenden Rillen 18 z. B. 0,6 mm bei einer Rillentiefe t18 von 0,10 mm, wobei die linkssteigenden Rillen 19 einen Radius R19 von z. B. 0,8 mm bei einer Rillentiefe t19 von 0,05 mm aufweisen. Ebenso könnte beim selben Traganteil und denselben Teilungen a18; a19 der Radius R18 für die rechtssteigenden Rillen 18 auch z. B. 0,45 mm bei einer Rillentiefe t18 von 0,15 mm betragen, wobei die linkssteigenden Rillen 19 einen Radius R19 von z. B. 0,6 mm bei einer Rillentiefe t19 von 0,12 mm aufweisen. Des Weiteren könnte beim selben Traganteil und denselben Teilungen a18; a19 der Radius R18 für die rechtssteigenden Rillen 18 auch z. B. 0,30 mm bei einer Rillentiefe t18 von 0,35 mm betragen, wobei die linkssteigenden Rillen 19 einen Radius R19 von z. B. 0,4 mm bei einer Rillentiefe t19 von 0,20 mm aufweisen.

Bei einem Traganteil zwischen größer 0% und bis zu 1% sowie einer Teilung a18 für die rechtssteigenden Rillen 18 von z. B. 2 mm und bei einer Teilung a19 für die linkssteigenden Rillen 19 von z. B. 2,5 mm beträgt der Radius R18 für die rechtssteigenden Rillen 18 z. B. 1,2 mm bei einer Rillentiefe t18 von 0,35 mm, wobei die linkssteigenden Rillen 19 einen Radius R19 von z. B. 1,6 mm bei einer Rillentiefe t19 von 0,28 mm aufweisen. Ebenso könnte beim selben Traganteil und denselben Teilungen a18; a19 der Radius R18 für die rechtssteigenden Rillen 18 auch z. B. 0,90 mm bei einer Rillentiefe t18 von 0,55 mm betragen, wobei die linkssteigenden Rillen 19 einen Radius R19 von z. B. 1,2 mm bei einer Rillentiefe t19 von 0,44 mm aufweisen.

Bei einem Traganteil zwischen größer 1 % und bis zu 5% sowie einer Teilung a18 für die rechtssteigenden Rillen 18 von z. B. 2 mm und bei einer Teilung a19 für die linkssteigenden Rillen 19 von z. B. 2,5 mm beträgt der Radius R18 für die rechtssteigenden Rillen 18 z. B. 1,2 mm bei einer Rillentiefe t18 von 0,28 mm, wobei die linkssteigenden Rillen 19 einen Radius R19 von z. B. 1,6 mm bei einer Rillentiefe t19 von 0,20 mm aufweisen. Ebenso könnte beim selben Traganteil und denselben Teilungen a18; a19 der Radius R18 für die rechtssteigenden Rillen 18 auch z. B. 0,90 mm bei einer Rillentiefe t18 von 0,44 mm betragen, wobei die linkssteigenden Rillen 19 einen Radius R19 von z. B. 1,2 mm bei einer Rillentiefe t19 von 0,30 mm aufweisen.

Bei einem Traganteil zwischen größer 5% und bis zu 10% sowie einer Teilung a18 für die rechtssteigenden Rillen 18 von z. B. 2 mm und bei einer Teilung a19 für die linkssteigenden Rillen 19 von z. B. 2,5 mm beträgt der Radius R18 für die rechtssteigenden Rillen 18 z. B. 1,2 mm bei einer Rillentiefe t18 von 0,20 mm, wobei die linkssteigenden Rillen 19 einen Radius R19 von z. B. 1,6 mm bei einer Rillentiefe t19 von 0,15 mm aufweisen. Ebenso könnte beim selben Traganteil und denselben Teilungen a18; a19 der Radius R18 für die rechtssteigenden Rillen 18 auch z. B. 0,90 mm bei einer Rillentiefe t18 von 0,30 mm betragen, wobei die linkssteigenden Rillen 19 einen Radius R19 von z. B. 1,2 mm bei einer Rillentiefe t19 von 0,21 mm aufweisen. Des Weiteren könnte beim selben Traganteil und denselben Teilungen a18; a19 der Radius R18 für die rechtssteigenden Rillen 18 auch z. B. 0,60 mm bei einer Rillentiefe t18 von 0,50 mm betragen, wobei die linkssteigenden Rillen 19 einen Radius R19 von z. B. 0,8 mm bei einer Rillentiefe t19 von 0,40 mm aufweisen.

Die vorstehenden Beispiele verdeutlichen, dass die Radien R18; R19 oder Breiten b18; b19 der jeweiligen Rillen 18; 19 in ihrem jeweiligen Zahlenwert im Bereich zwischen 30% und 65% ihrer jeweiligen Teilung a18; a19 ausgebildet sind, wobei ein Zahlenwert für die Rillentiefe t18; t19 der betreffenden Rillen 18; 19 umgekehrt proportional zu deren zugehörigen Breite b18; b19 oder Radien R18; R19 gewählt ist, wobei die Rillentiefe t18; t19 vorzugsweise im Bereich zwischen 5% und 60% vom Zahlenwert der Radien R18; R19 der betreffenden Rillen 18; 19 ausgebildet ist. Je größer der Zahlenwert der Radien R18; R19 bzw. Breiten b18; b19 ist, desto flacher sind demnach diese Rillen 18; 19 aufgrund ihrer geringen Rillentiefe t18; t19 ausgebildet. Anstelle der in den vorstehenden Beispielen angegebenen Radien R18; R19 könnte auch jeweils die jeweilige Breite b18; b19 der betreffenden Rillen 18; 19 angegeben werden, wobei sich ein Zahlenwert für die jeweilige Breite b18; b19 z. B. aus dem doppelten Maß des jeweiligen Radius R18; R19 ergibt.

### Bezugszeichenliste

- 01: Formzylinder
- 02: Farbwerk
- 03: Farbkasten
- 04: Farbduktor
- 05: -
- 06: Filmwalze
- 07: Spalt
- 08: Farbwerkswalze
- 09: Farbreiber
- 10: -
- 11: Farbauftragswalze
- 12: Grundkörper
- 13: Beschichtung
- 14: Schutzschicht
- 15: -
- 16: (Haft-)Schicht
- 17: Rotationsachse
- 18: Rille
- 19: Rille
- 20: -
- 21: Erhebung
- 22: Hüllfläche
- 23: Flanke

- A: Nippstelle
- B: Nippstelle
- C: Nippstelle
- D: Nippstelle

- a18: Teilung
- a19: Teilung
- b18: Breite
- b19: Breite
- b21: Breite
- d06: Durchmesser
- I06: Länge
- I21: Länge
- R18: Radius
- R19: Radius
- t18: Rillentiefe
- t19: Rillentiefe
- w: Spaltweite

- α: Winkel
- β: Winkel

## Patentansprüche

1. Rotationsdruckmaschine mit einem Formzylinder (01) und einem an diesen Formzylinder (01) angestellten Farbwerk (02), wobei das Farbwerk (02) einen eine Filmwalze (06) und mindestens eine weitere Walze (08; 09; 11) aufweisenden Walzenzug aufweist, wobei das Farbwerk (02) in Axialrichtung der Filmwalze (06) mehrere nebeneinander angeordnete Farbzonen aufweist, wobei eine Mantelfläche der Filmwalze (06) eine durch Rillen (18; 19) gebildete regelmäßige Struktur aufweist, wobei die Struktur der Mantelfläche der Filmwalze (06) durch mehrere mit Bezug auf eine Rotationsachse (17) der Filmwalze (06) rechtssteigende geradlinig parallel zueinander verlaufende Rillen (18) und durch mehrere mit Bezug auf die Rotationsachse (17) der Filmwalze (06) linkssteigende geradlinig parallel zueinander verlaufende Rillen (19) ausgebildet ist, wobei mehrere der rechtssteigenden Rillen (18) und mehrere der linkssteigenden Rillen (19) einander kreuzend angeordnet sind, wobei jeweils von mindestens einer rechtssteigenden Rille (18) und von mindestens einer linkssteigenden Rille (19) begrenzte, jeweils einen Teil der Mantelfläche der Filmwalze (06) bildende Flächen in ihrer Summe mit Bezug auf die als geschlossene Hüllfläche angenommene Mantelfläche der Filmwalze (06) einen Traganteil von höchstens 10% ausbilden, **dadurch gekennzeichnet, dass** der Walzenzug entlang eines dem Transport von Druckfarbe dienenden, sich von der Filmwalze (06) zum Formzylinder (01) erstreckenden Transportweges höchstens fünf Nippstellen (A; B; C; D) aufweist, wobei die Mantelfläche der Filmwalze (06) einen Traganteil im Bereich zwischen mehr als 5% und höchstens 10% aufweist und aus einem Werkstoff mit einer Härte von mindestens 30 HV10 bis 100 HV10 besteht.

2. Rotationsdruckmaschine nach Anspruch 1, **dadurch gekennzeichnet, dass** die jeweils zwischen einem Paar benachbarter rechtssteigender Rillen (18) und einem Paar benachbarter linkssteigender Rillen (19) ausgebildeten Flächen jeweils als eine Erhebung (21) ausgebildet sind, wobei mittels dieser an der Mantelfläche der Filmwalze (06) ausgebildeten Erhebungen (21) Druckfarbe von dieser Filmwalze (06) auf mindestens eine im Walzenzug des Farbwerks (02) nächste Walze oder auf den Formzylinder (01) übertragbar ist.

3. Rotationsdruckmaschine nach Anspruch 1 oder 2, **dadurch gekennzeichnet, dass** sowohl die rechtssteigenden Rillen (18) als auch die linkssteigenden Rillen (19) jeweils in Axialrichtung der Filmwalze (06) eine regelmäßige Teilung (a18; a19) aufweisen.

4. Rotationsdruckmaschine nach Anspruch 3, **dadurch gekennzeichnet, dass** eine jeweilige Breite (b18; b19) der betreffenden Rillen (18; 19) in ihrem jeweiligen Zahlenwert im Bereich zwischen 30% und 65% ihrer jeweiligen Teilung (a18; a19) ausgebildet ist.

5. Rotationsdruckmaschine nach Anspruch 1 oder 2 oder 3, **dadurch gekennzeichnet, dass** sowohl die rechtssteigenden Rillen (18) als auch die linkssteigenden Rillen (19) jeweils eine Rillentiefe (t18; t19) im Bereich von 0,05 mm bis 0,60 mm aufweisen.

6. Rotationsdruckmaschine nach Anspruch 5, **dadurch gekennzeichnet, dass** ein Zahlenwert für die Rillentiefe (t18; t19) der betreffenden Rillen (18; 19) umgekehrt proportional zum Zahlenwert der zugehörigen Breite (b18; b19) gewählt ist.

7. Rotationsdruckmaschine nach Anspruch 5, **dadurch gekennzeichnet, dass** die Rillentiefe (t18; t19) im Bereich zwischen 5% und 60% vom Zahlenwert der Breite (b18; b19) der betreffenden Rillen (18; 19) ausgebildet ist.

8. Rotationsdruckmaschine nach Anspruch 1 oder 2 oder 3, **dadurch gekennzeichnet, dass** die rechtssteigenden Rillen (18) einen Radius (R18) und die linkssteigenden Rillen (19) einen Radius (R19) aufweisen, wobei diese Rillen (18; 19) jeweils als ein in ihrem Querschnitt mit einem Kreisbogen in die Mantelfläche der Filmwalze (06) eintauchendes Kreissegment mit ihrem jeweiligen Radius (R18; R19) im Bereich von 0,2 mm bis 1,0 mm ausgebildet sind.

9. Rotationsdruckmaschine nach Anspruch 1 oder 2 oder 3 oder 8, **dadurch gekennzeichnet, dass** die Breite (b18; b19) der Rillen (18; 19) und ihre jeweilige Rillentiefe (t18; t19) in Abhängigkeit sowohl vom Traganteil als auch von der in Axialrichtung dieser Filmwalze (06) verlaufenden Teilung (a18; a19) der Rillen (18; 19) ausgebildet sind.

10. Rotationsdruckmaschine nach Anspruch 1 oder 2 oder 3 oder 8 oder 9, **dadurch gekennzeichnet, dass** zumindest die Mantelfläche der Filmwalze (06) aus einem Polyamid oder aus einem Duroplast oder aus einem Elastomer ausgebildet ist.

## Claims

1. Rotary printing press having a forme cylinder (01) and an inking unit (02) placed on this forme cylinder (01), the inking unit (02) having a drum roller having a film roll (06) and at least one further roll (08; 09; 11), the inking unit (02) having a number of inking zones arranged next to each other in the axial direction of the film roll (06), a lateral surface of the film roll (06) having a regular structure formed by grooves (18; 19), the structure of the lateral surface of the film roll (06) being formed by a number of grooves (18) ascending to the right running linearly parallel to each other with respect to an axis of rotation (17) of the film roll (06) and by a number of grooves (19) ascending to the left running linearly parallel to each other with respect to the axis of rotation (17) of the film roll (06), a number of the grooves (18) ascending to the right and a number of the grooves (19) ascending to the left being arranged crossing each other, in each case surfaces in each case forming a part of the lateral surface of the film roll (06) being limited in their total with respect to the lateral surface of the film roll (06) assumed as a closed envelope forming a contact ratio of at most 10% by at least one groove ascending to the right (18) and by at least one groove (19) ascending to the left, **characterized in that** the drum roller serving for the transport of printing ink along a transport path extending from the film roll (06) to the forme cylinder (01) has five nip points (A; B; C; D), the lateral surface of the film roll (06) having a contact ratio in the range between more than 5% and at most 10% and consisting of a material having a hardness of at least 30 HV10 to 100 HV10.

2. Rotary printing press according to Claim 1, **characterized in that** the surfaces in each case formed between a pair of adjacent grooves (18) ascending to the right and a pair of adjacent grooves (19) ascending to the left are in each case formed as an elevation (21), by means of these elevations (21) formed on the lateral surface of the film roll (06) printing ink being transferable from this film roll (06) to at least one roll next in the drum roll of the printing couple (02) or being transferable to the forme cylinder (01).

3. Rotary printing press according to Claim 1 or 2, **characterized in that** both the grooves (18) ascending to the right as well as the grooves (19) ascending to the left in each case have a regular partition (a18; a19) in the axial direction of the film roll (06).

4. Rotary printing press according to Claim 3, **characterized in that** a respective width (b18; b19) of the grooves (18; 19) concerned in its respective numerical value is formed in the range between 30% and 65% of its respective partition (a18; a19).

5. Rotary printing press according to Claim 1 or 2 or 3, **characterized in that** both the grooves (18) ascending to the right as well as the grooves (19) ascending to the left in each case have a groove depth (t18; t19) in the range from 0.05 mm to 0.60 mm.

6. Rotary printing press according to Claim 5, **characterized in that** a numerical value for the groove depth (t18; t19) of the grooves (18; 19) concerned is chosen to be inversely proportional to the numerical value of the associated width (b18; b19).

7. Rotary printing press according to Claim 5, **characterized in that** the groove depth (t18; t19) is formed in the range between 5% and 60% of the numerical value of the width (b18; b19) of the grooves (18; 19) concerned.

8. Rotary printing press according to Claim 1 or 2 or 3, **characterized in that** the grooves (18) ascending to the right have a radius (R18) and the grooves (19) ascending to the left have a radius (R19), these grooves (18; 19) in each case being formed as a segment of a circle with its respective radius (R18; R19) in the range from 0.2 mm to 1.0 mm in each case dipping in its cross-section with an arc of a circle into the lateral surface of the film roll (06).

9. Rotary printing press according to Claim 1 or 2 or 3 or 8, **characterized in that** the width (b18; b19) of the grooves (18; 19) and their respective groove depth (t18; t19) are formed depending both on the contact ratio as well as on the partition (a18; a19) of the grooves (18; 19) running in the axial direction of this film roll (06).

10. Rotary printing press according to Claim 1 or 2 or 3 or 8 or 9, **characterized in that** at least the lateral surface of the film roll (06) is formed from a polyamide or from a thermosetting plastic or from an elastomer.

## Revendications

1. Machine à imprimer rotative avec un cylindre porte-cliché (01) et un groupe d'encrage (02) monté contre ledit cylindre porte-cliché (01), le groupe d'encrage (02) comportant un train de rouleaux comprenant un rouleau pelliculeur (06) et au moins un autre rouleau (08 ; 09 ; 11), le groupe d'encrage (02) présentant plusieurs zones d'encrage disposées côte à côte dans la direction axiale du rouleau pelliculeur (06), une surface périphérique du rouleau pelliculeur (06) présentant une structure homogène formée par des rainures (18 ; 19), la structure de la surface périphérique du rouleau pelliculeur (06) étant réalisée par plusieurs rainures (18) parallèles entre elles et ascendantes vers la droite en ligne droite par rapport à un axe de rotation (17) du rouleau pelliculeur (06), et par plusieurs rainures (19) parallèles entre elles et ascendantes vers la gauche en ligne droite par rapport à l'axe de rotation (17) du rouleau pelliculeur (06), plusieurs des rainures ascendantes vers la droite (18) et plusieurs des rainures ascendantes vers la gauche (19) étant disposées de manière à se croiser, des surfaces délimitées par au moins une rainure ascendante vers la droite (18) et par au moins une rainure ascendante vers la gauche (19), et qui forment une partie de la surface périphérique du rouleau pelliculeur (06), réalisant additionnées un pourcentage de portée maximal de 10% par rapport à la surface périphérique du rouleau pelliculeur (06) supposée être une surface d'enveloppe fermée, **caractérisée en ce que** le train de rouleaux présente cinq points de contact (A ; B ; C ; D) au plus le long d'un trajet de transport servant au transport d'encre d'impression et s'étendant du rouleau pelliculeur (06) au cylindre porte-cliché (01), la surface périphérique du rouleau pelliculeur (06) présentant un pourcentage de portée compris entre plus de 5 % et 10 % au maximum et étant constituée d'un matériau ayant une dureté d' au moins 30 HV10 à 100 HV10.

2. Machine à imprimer rotative selon la revendication 1, **caractérisée en ce que** chaque surface formée entre une paire de rainures ascendantes vers la droite (18) contiguës et une paire de rainures ascendantes vers la gauche (19) contiguës est réalisée comme une élévation (21), de l'encre d'impression pouvant au moyen desdites élévations (21) formées sur la surface périphérique du rouleau pelliculeur (06) être transférée dudit rouleau pelliculeur (06) à au moins un rouleau suivant du train de rouleaux du groupe d'encrage (02) ou au cylindre porte-cliché (01).

3. Machine à imprimer rotative selon la revendication 1 ou 2, **caractérisée en ce que** les rainures ascendantes vers la droite (18) ainsi que les rainures ascendantes vers la gauche (19) présentent un espacement (a18 ; a19) régulier dans la direction axiale du rouleau pelliculeur (06).

4. Machine à imprimer rotative selon la revendication 3, **caractérisée en ce que** la valeur numérique d'une largeur (b18 ; b19) des rainures (18 ; 19) concernées est prévue dans la plage entre 30 % et 65 % de leur espacement (a18 ; a19) respectif.

5. Machine à imprimer rotative selon la revendication 1 ou 2 ou 3, **caractérisée en ce que** les rainures ascendantes vers la droite (18) ainsi que les rainures ascendantes vers la gauche (19) ont une profondeur de rainure (t18 ; t19) comprise entre 0,05 mm et 0,60 mm.

6. Machine à imprimer rotative selon la revendication 5, **caractérisée en ce qu'**une valeur numérique pour la profondeur (t18 ; t19) des rainures (18 ; 19) concernées est choisie inversement proportionnelle à la valeur numérique de la largeur (b18 ; b19) correspondante.

7. Machine à imprimer rotative selon la revendication 5, **caractérisée en ce que** la profondeur de rainure (t18 ; t19) est prévue dans la plage entre 5 % et 60 % de la valeur numérique de la largeur (b18 ; b19) des rainures (18 ; 19) concernées.

8. Machine à imprimer rotative selon la revendication 1 ou 2 ou 3, **caractérisée en ce que** les rainures ascendantes vers la droite (18) ont une rayon (R18) et les rainures ascendantes vers la gauche (19) un rayon (R19), lesdites rainures (18 ; 19) étant respectivement réalisées comme segment de cercle plongeant en section transversale par un arc de cercle dans la surface périphérique du rouleau pelliculeur (06), avec leur rayon (R18 ; R19) respectif compris entre 0,2 mm et 1,0 mm.

9. Machine à imprimer rotative selon la revendication 1 ou 2 ou 3 ou 8, **caractérisée en ce que** la largeur (b18 ; b19) des rainures (18 ; 19) et leur profondeur de rainure (t18 ; t19) sont prévues en fonction du pourcentage de portée ainsi que de l'espacement (a18 ; a19) des rainures (18 ; 19) s'étendant dans la direction axiale dudit rouleau pelliculeur (06).

10. Machine à imprimer rotative selon la revendication 1 ou 2 ou 3 ou 8 ou 9, **caractérisée en ce qu'**au moins la surface périphérique du rouleau pelliculeur (06) est composée d'un polyamide, d'une matière thermoplastique ou d'un élastomère.
